# EUROPÄISCHE PATENTSCHRIFT

(11) **EP 1 839 322 B1**
(45) Veröffentlichungstag und Bekanntmachung des Hinweises auf die Patenterteilung: **31.07.2013**
(21) Anmeldenummer: 05850504.1
(22) Anmeldetag: 29.12.2005
(51) Int. Cl.: H01H 71/10, H01H 71/52

(54) **GRIFFVERBINDER ZUR KOPPLUNG VON BEDIENELEMENTEN ZWEIER MODULE UND SCHALTGERÄT MIT GRIFFVERBINDER**
HANDLE CONNECTOR WHICH IS USED TO COUPLE CONTROL ELEMENTS OF TWO MODULES AND CIRCUIT DEVICE PROVIDED WITH A HANDLE CONNECTOR
CONNECTEUR A EMBOITEMENT POUR L'ACCOUPLEMENT D'ELEMENTS DE COMMANDE DE DEUX MODULES ET APPAREIL DE COMMUTATION EQUIPE DUDIT CONNECTEUR A EMBOITEMENT

(30) Priorität: 20.01.2005 DE 102005002799
(43) Veröffentlichungstag der Anmeldung: 03.10.2007
(73) Patentinhaber: Siemens Aktiengesellschaft, 80333 München (DE)
(72) Erfinder: HERSCHBERGER, Josef, 93055 Regensburg (DE); SCHMID, Bernhard, 93133 Burglengenfeld (DE)
(86) Internationale Anmeldenummer: PCT/EP2005/057208
(87) Internationale Veröffentlichungsnummer: WO 2006/077003

(56) Entgegenhaltungen:
- EP-A- 0 350 736
- EP-A- 1 398 435
- DE-C1- 10 013 106
- GB-A- 2 285 890
- MX-A- PA01 008 974
- US-A- 5 161 278
- PATENT ABSTRACTS OF JAPAN Bd. 2000, Nr. 15, 6. April 2001 (2001-04-06) & JP 2000 343443 A (ISHIMOTO YOSHIFUMI), 12. Dezember 2000 (2000-12-12)

## Beschreibung

Die Erfindung betrifft einen Griffverbinder zur Kopplung von Bedienelementen zweier Module. Außerdem betrifft die Erfindung ein Schaltgerät mit zwei Modulen und einem derartigen Griffverbinder.

Häufig sind Schutzschaltgeräte bei industriellen Anwendungen und im Anlagenbau modular aufgebaut und umfassen neben dem Hauptmodul in Form der eigentlichen Schutzschalteinheit auch weitere frei anbaubare Zusatzmodule, beispielsweise eine Hilfsstromschaltereinheit, eine Fehlersignalschaltereinheit, eine Arbeitsstromauslösereinheit oder eine Unterspannungsauslösereinheit. Diese Module enthalten jeweils ein Bedienelement zur Auslösung einer Schalthandlung. Der Schaltvorgang soll am Hauptmodul und in allen Zusatzmodulen gemeinsam ausgelöst werden. Zur mechanischen Kopplung weisen die Bedienelemente einen Griff-Vorsprung auf, der in eine Griff-Bohrung des Bedienelements des benachbarten Moduls eingreift.

Um die Kopplung zu gewährleisten, ist es bislang erforderlich, dass die miteinander zu verbindenden Bedienelemente unmittelbar benachbart zueinander angeordnet sind. Problematisch sind Ausführungsformen, bei denen ein Zwischenmodul ohne eigenes Bedienelement vorgesehen ist oder bei denen die Bedienelemente nicht bis unmittelbar an den seitlichen Rand des jeweiligen Moduls heranreichen. Oft ist ein Anbau eines Zusatzmoduls nur an einer Seite des Hauptmoduls vorgesehen, so dass es zu Schwierigkeiten führt, wenn das Zusatzmodul anlagenbedingt auf der anderen Seite platziert werden muss. Eine Kopplung der Bedienelemente ist dann entweder gar nicht oder nur durch kostenträchtigen Zusatzaufwand möglich, wie beispielsweise durch den Anbau eines für die Funktion des Zwischenmoduls nicht benötigten Bedienelements oder durch eine komplette Umkonstruktion des Hauptmoduls und/oder des Zusatzmoduls. Ein Griffverbinder dieser Art ist aus dem GB 2 285 890 bekannt.

Die Aufgabe der Erfindung besteht deshalb darin, eine kostengünstige Möglichkeit zur Kopplung zweier voneinander beabstandeten Bedienelemente anzugeben.

Diese Aufgabe wird gelöst durch die Merkmale des unabhängigen Patentanspruchs 1.

Der erfindungsgemäße Griffverbinder erhöht die Flexibilität bei der Konzeption eines aus mehreren Modulen zusammengesetzten Schutzschaltgeräts. Der Griffverbinder lässt sich einfach herstellen und kann auch für verschiedene Konstellationen, insbesondere für verschiedene zu überbrückende Abstände (eine oder mehrere Teilungseinheiten), ausgelegt werden. Damit erübrigen sich die ansonsten erforderlichen und sehr viel aufwändigeren Umkonstruktionen an den Modulen selbst. Die Verwendung des Griffverbinders ermöglicht außerdem einen Anbau des Zusatzmoduls an einer hierfür eigentlich nicht vorgesehenen Seite des Hauptmoduls, an der beispielsweise das Bedienelement des Hauptmoduls nicht bis an den seitlichen Rand heranreicht. Der Griffverbinder reduziert also den erforderlichen Aufwand erheblich und erhöht zugleich die konstruktive Freiheit bei der Geräteentwicklung und -konfiguration. Bei den beteiligten Modulen, also dem Hauptmodul, dem Zusatzmodul und auch dem eventuell vorhandenen Zwischenmodul, kann es sich um weitgehend beliebige Einheiten mit verschiedenen Funktionalitäten und Verwendungszwecken handeln. Insbesondere kann das Hauptmodul als ein- oder mehrpolige Schutzschalteinheit ausgeführt sein.

Vorteilhafte Ausgestaltungen des erfindungsgemäßen Griffverbinders ergeben sich aus den Merkmalen der von Anspruch 1 abhängigen Ansprüche.

Günstig ist eine Variante, bei der der Längskörper eine senkrecht zu einer Betätigungsrichtung der beiden Bedienelemente verlaufende Längsachse aufweist. Dann ergibt sich eine besonders effiziente mechanische Kopplung. Grundsätzlich ist aber auch eine andere Betätigungsrichtung, beispielsweise parallel zur Längsachse möglich.

Weiterhin kann der Längskörper als Kunststoffteil ausgebildet sein. Dies ermöglicht eine einfache und kostengünstige Herstellung. Außerdem weist der Griffverbinder dann ein besonders geringes Eigengewicht auf. Dies ist vorteilhaft, da die Bedienelemente und deren Lagerungen das zusätzliche Gewicht des Griffverbinders zu tragen haben.

Gemäß anderen Varianten ist der Verbinder-Vorsprung als an den Längskörper angeformter Zapfen, insbesondere als Kunststoffzapfen, oder als in den Längskörper nachträglich eingesetzter Stift, insbesondere als Metallstift, ausgebildet. Diese Varianten erfüllen sowohl die geforderte Funktionalität und lassen sich auch gut fertigen. Ein Metallstift zeichnet sich außerdem durch eine hohe mechanische Stabilität aus.

Vorzugsweise ist am Längskörper auf der dem Hauptmodul zugewandten Stirnseite ein Führungselement vorgesehen, dessen Innenkontur an die Außenkontur des ersten Bedienelementes angepasst ist, so dass das Führungselement das erste Bedienelement im montierten Zustand zumindest teilweise formschlüssig umgreift. Das Führungselement erstreckt sich insbesondere in die gleiche Richtung wie der Verbinder-Vorsprung und umgibt den Verbinder-Vorsprung zumindest teilweise, wodurch letzterer vor einer Beschädigung beispielsweise vor einem Abknicken geschützt wird. Außerdem verhindert das formschlüssig am ersten Bedienelement anliegende Führungselement ein Verdrehen oder Verwinden des Griffverbinders bei einer außermittigen Betätigung des Verbundes aus den beiden Bedienelementen und dem Griffverbinder. Es wird eine höhere Verwindungssteifigkeit erreicht.

Bei weiteren Ausgestaltungen sind am Längskörper in Richtung seiner Längsachse wirkende Anlageflächen vorgesehen. An einer ersten Anlagefläche liegt im montierten Zustand des Griffverbinders eine Stirnseitenfläche des ersten Bedienelementes an. An einer zweiten Anlagefläche liegt im montierten Zustand eine Stirnseitenfläche des zweiten Bedienelementes an. Die Anlageflächen bewirken eine Positionsfixierung des Griffverbinders in seitlicher Richtung, d.h. in Richtung seiner Längsachse. Außerdem lässt sich der Griffverbinder mittels einer entsprechenden Variation des Abstands zwischen den beiden Anlageflächen exakt an den durch den Griffverbinder zu überbrückenden seitlichen Abstand zwischen den zu koppelnden Bedienelementen anpassen. Diesbezüglich können Varianten mit verschiedenen Abstandswerten vorgehalten werden.

Eine weitere Aufgabe der Erfindung besteht darin, ein Schaltgerät mit einer kostengünstigen Kopplung zweier voneinander beabstandeten Bedienelemente anzugeben.

Diese Aufgabe wird gelöst durch die Merkmale des unabhängigen Patentanspruchs 9.

Das erfindungsgemäße Schaltgerät bietet im Wesentlichen die gleichen Vorteile, die bereits im Zusammenhang mit dem erfindungsgemäßen Griffverbinder beschrieben worden sind. Außerdem lässt es sich in gleicher vorteilhafter Weise ausgestalten wie der Griffverbinder.

Weitere Merkmale, Vorteile und Einzelheiten der Erfindung ergeben sich aus der nachfolgenden Beschreibung von Ausführungsbeispielen anhand der Zeichnung. Es zeigt:
- Fig. 1: ein Ausführungsbeispiel eines Griffverbinders in einer perspektivischen Ansicht,
- Fig. 2: den Griffverbinder gemäß Fig. 1 in einer anderen perspektivischen Ansicht,
- Fig. 3: ein Ausführungsbeispiel eines Schaltgeräts mit mehreren Modulen und dem Griffverbinder gemäß Fig. 1 während der Montage und
- Fig. 4: das Schaltgerät gemäß Fig. 3 im montierten Zustand.

Einander entsprechende Teile sind in den Figuren 1 bis 4 mit denselben Bezugszeichen versehen.

In den Fig. 1 und 2 ist ein Ausführungsbeispiel eines Griffverbinders 1 in zwei verschiedenen perspektivischen Darstellungen gezeigt, der einen aus Kunststoff gefertigten Längskörper 2 mit einer Längsachse 3 und zwei Stirnseiten 4 und 5 umfasst. An der Stirnseite 4 ist eine in Richtung der Längsachse 3 verlaufende Verbinder-Bohrung 6 und an der Stirnseite 5 ein Verbinder-Vorsprung in Gestalt eines nachträglich in den Längskörper 2 eingepressten Metallstifts 7 vorgesehen. Im Ausführungsbeispiel ist die Verbinder-Bohrung 6 durchgehend, so dass sie auf der Stirnseite 5 zugleich zur Aufnahme des Metallstifts 7 dient. Diese Ausgestaltung ist jedoch nicht zwingend, eine Realisierung mit zwei getrennten Bohrungen auf beiden Stirnseiten 4 und 5 ist ebenfalls möglich.

Auf der Stirnseite 5 umfasst der Griffverbinder 1 ein Führungselement 8 in Gestalt einer Halbschale, die den Metallstift 7 an seinem herausragenden Ende teilweise umgibt. Das Führungselement 8 ist ein angeformter Bestandteil des Längskörpers 2 und besteht demzufolge ebenfalls aus Kunststoff.

An der Stirnseite 4 weist der Griffverbinder eine erste Anlagefläche 9 auf. Eine weitere Anlagefläche 10 befindet sich an der Stelle, an der der Metallstift 7 in den Längskörper 2 eingepresst ist. In Richtung der Längsachse 3 sind die beiden Anlageflächen 9 und 10 in einem Abstand D voneinander angeordnet.

In den Fig. 3 und 4 ist ein Ausführungsbeispiel eines Schaltgeräts 11, das neben dem Griffverbinder 1 auch ein Hauptmodul 12 in Form einer Schutzschalteinheit, ein Zusatzmodul 13 beispielsweise in Form einer Fehlersignalschaltereinheit sowie ein nicht näher spezifiziertes Zwischenmodul 14 enthält. In der Darstellung gemäß Fig. 3 befindet sich das Schaltgerät 11 in einem Zustand während der Montage, wohingegen in Fig. 4 der montierte Zustand wiedergegeben ist.

Die Module 12, 13 und 14 sind seitlich nebeneinander angeordnet, wobei das Zwischenmodul 14 zwischen dem Hauptmodul 12 und dem Zusatzmodul 13 platziert ist.

Das Hauptmodul 12 und das Zusatzmodul 13 sind jeweils mit einem Bedienelement 15 bzw. 16 in Form eines umlegbaren länglichen Schaltgriffs versehen. Beide Bedienelemente 15 und 16 erstrecken sich jeweils bis zu den seitlichen Rändern der jeweiligen Module 12 bzw. 13. Das Zwischenmodul 14 weist kein derartiges Bedienelement auf.

Für die Funktionsweise des Schaltgeräts 11 ist es erforderlich, dass die Bedienelemente 15 und 16 nur gemeinsam betätigt werden können. Um dies zu gewährleisten, stellt der Griffverbinder 1 eine mechanische Kopplung zwischen den beiden Bedienelementen 15 und 16 her. Ein am Bedienelement 16 seitlich angeformter Griff-Vorsprung 17 greift in die Verbinder-Bohrung 6 ein. Gleiches gilt für den Metallstift 7, der in eine in den Fig. 3 und 4 nicht näher dargestellte Griff-Bohrung des Bedienelements 15 eingreift.

Zwischen dem Bedienelement 15 und dem Griffverbinder 1 besteht außerdem eine weitere Verbindung mittels des Führungselements 8, dessen Innenkontur gerade so an die Außenkontur des Bedienelements 15 angepasst ist, dass eine formschlüssige Verbindung resultiert. Dadurch wird eine besonders stabile mechanische Kopplung erreicht. Insbesondere wird ein Verwinden oder Verdrehen des Griffverbinders 1 bei einer Betätigung der Bedienelemente 15 oder 16 verhindert. Im Ausführungsbeispiel ist die Betätigungsrichtung der umlegbaren Bedienelemente 15 und 16 in etwa senkrecht zur Längsachse 3 des Griffverbinders 1.

Der Griffverbinder 1 überbrückt also den aufgrund des Zwischenmoduls 14 vorhandenen seitlichen Abstand zwischen den beiden Bedienelementen 15 und 16 wirksam. Der Abstand D zwischen den beiden Anlageflächen 9 und 10 des Griffverbinders 1 ist genauso groß wie die seitliche Abmessung des Zwischenmoduls 14. Im montierten Zustand liegen die Anlageflächen 9 und 10 des Griffverbinders 1 an den jeweiligen seitlichen Stirnflächen der Bedienelemente 16 bzw. 15 an. Dadurch wird der Griffverbinder 1 in Richtung der Längsachse 3 beidseitig in seiner Position fixiert, wodurch die Stabilität der mechanischen Kopplung zwischen den beiden Bedienelementen 15 und 16 erhöht wird.

## Patentansprüche

1. Griffverbinder zur mechanischen Kopplung eines ersten und eines zweiten Bedienelementes (15, 16), wobei
a) die Bedienelemente (15, 16) einen gewissen Abstand voneinander aufweisen und
b) das erste Bedienelement (15) an einem als Schutzschalteinheit ausgebildeten Hauptmodul (12) vorgesehen ist und das zweite Bedienelement (16) an einem Zusatzmodul (13), das seitlich neben dem Hauptmodul (12) angeordnet ist,
umfassend
c) einen den Abstand überbrückenden Längskörper (2),
d) eine am Längskörper (2) auf der dem Zusatzmodul (13) zugewandten Stirnseite (4) vorgesehene Verbinder-Bohrung (6), in die ein auf der dem Hauptmodul (12) zugewandten Seite des zweiten Bedienelementes (16) vorgesehener Griff-Vorsprung (17) eingreift,
e) einen am Längskörper (2) auf der dem Hauptmodul (12) zugewandten Stirnseite (5) vorgesehenen Verbinder-Vorsprung (7), der in eine auf der dem Zusatzmodul (13) zugewandten Seite des ersten Bedienelementes (15) vorgesehene Griff-Bohrung eingreift, und
f) ein am Längskörper (2) auf der dem Hauptmodul (12) zugewandten Stirnseite (5) vorgesehenes Führungselement (8), dessen Innenkontur an die Außenkontur des ersten Bedienelementes (15) angepasst ist, so dass das Führungselement (8) das erste Bedienelement (15) im montierten Zustand zumindest teilweise formschlüssig umgreift.

2. Griffverbinder nach Anspruch 1, **dadurch gekennzeichnet, dass** der Längskörper (2) eine senkrecht zu einer Betätigungsrichtung der beiden Bedienelemente (15, 16) verlaufende Längsachse (3) aufweist.

3. Griffverbinder nach Anspruch 1 oder 2, **dadurch gekennzeichnet, dass** der Längskörper (2) als Kunststoffteil ausgebildet ist.

4. Griffverbinder nach einem der vorhergehenden Ansprüche, **dadurch gekennzeichnet, dass** der Verbinder-Vorsprung (7) als an den Längskörper angeformter Zapfen, insbesondere als Kunststoffzapfen, ausgebildet ist.

5. Griffverbinder nach einem der Ansprüche 1 bis 3, **dadurch gekennzeichnet, dass** der Verbinder-Vorsprung als in den Längskörper nachträglich eingesetzter Stift, insbesondere als Metallstift (7), ausgebildet ist.

6. Griffverbinder nach einem der vorhergehenden Ansprüche, **dadurch gekennzeichnet, dass** am Längskörper (2) eine in Richtung seiner Längsachse (3) wirkende erste Anlagefläche (10) vorgesehen ist, an der eine Seitenfläche des ersten Bedienelementes (15) im montierten Zustand anliegt.

7. Griffverbinder nach einem der vorhergehenden Ansprüche, **dadurch gekennzeichnet, dass** am Längskörper (2) eine in Richtung seiner Längsachse (3) wirkende zweite Anlagefläche (9) vorgesehen ist, an der eine Seitenfläche des zweiten Bedienelementes (16) im montierten Zustand anliegt.

8. Schaltgerät mit einem Hauptmodul (12), einem Zusatzmodul (13) und einem Griffverbinder (1) node Anspruch 1.

## Claims

1. Handle connector for mechanically coupling a first and a second control element (15, 16), wherein
a) the control elements (15, 16) are spaced a certain distance apart from each other and
b) the first control element (15) is provided on a main module (12) embodied as a protective circuit breaker unit and the second control element (16) is provided on an add-on module (13) which is arranged at the side adjacent to the main module (12),
comprising
c) a longitudinal body (2) bridging the distance,
d) a connector bore (6) which is provided on the longitudinal body (2) on the end face (4) orientated towards the add-on module (13) and into which a handle projection (17) provided on the side of the second control element (16) orientated towards the add-on module (13) engages,
e) a connector projection (7) which is provided on the longitudinal body (2) on the end face (5) orientated towards the main module (12) and which engages into a connector bore provided on the side of the first control element (15) orientated towards the add-on module (13), and
f) a guide element (8) provided on the longitudinal body (2) on the end face (5) orientated towards the main module (12), the internal contour of which guide element is matched to the external contour of the first control element (15) such that the guide element (8) at least partially encloses the first control element (15) in a form-fit manner in the assembled state.

2. Handle connector according to claim 1,
**characterised in that** the longitudinal body (2) has a longitudinal axis (3) running at right angles to an actuation direction of the two control elements (15, 16).

3. Handle connector according to claim 1 or 2,
**characterised in that** the longitudinal body (2) is embodied as a plastic part.

4. Handle connector according to one of the preceding claims, **characterised in that** the connector projection (7) is embodied as a journal, in particular a plastic journal (7), integrally moulded onto the longitudinal body.

5. Handle connector according to one claims 1 to 3, **characterised in that** the connector projection is embodied as a pin, in particular a metal pin (7), inserted subsequently into the longitudinal body.

6. Handle connector according to one of the preceding claims, **characterised in that** provided on the longitudinal body (2) and acting in the direction of its longitudinal axis (3) is a first contact surface (10) against which a lateral surface of the first control element (15) bears in the assembled state.

7. Handle connector according to one of the preceding claims, **characterised in that** provided on the longitudinal body (2) and acting in the direction of its longitudinal axis (3) is a second contact surface (9) against which a lateral surface of the second control element (16) bears in the assembled state.

8. Switchgear having a main module (12), an add-on module (13) and a handle connector according to claim 1.

## Revendications

1. Connecteur à emboîtement pour l'accouplement mécanique d'un premier et d'un deuxième élément de commande (15, 16),
**a)** les éléments de commande (15, 16) présentant une certaine distance entre eux et
**b)** le premier élément de commande (15) étant prévu sur un module principal (12) qui se présente sous la forme d'une unité de circuit de protection et le deuxième élément de commande (16) étant prévu sur un module additionnel (13) qui est situé latéralement à côté du module principal (12),
comportant :
**c)** un corps allongé (2) qui enjambe la distance ;
**d)** un perçage de connecteur (6) qui est prévu sur le corps allongé (2) sur le côté frontal (4) tourné vers le module additionnel (13) et dans lequel s'engage une saillie d'emboîtement (17) prévue sur le côté du deuxième élément de commande (16) tourné vers le module principal (12) ;
**e)** une saillie de connecteur (7) qui est prévue sur le corps allongé (2) sur le côté frontal (5) tourné vers le module principal (12) et qui s'engage dans un perçage d'emboîtement prévu sur le côté du premier élément de commande (15) tourné vers le module additionnel (13) ; et
**f)** un élément de guidage (8) qui est prévu sur le corps allongé (2) sur le côté frontal (5) tourné vers le module principal (12) et dont le contour intérieur est adapté au contour extérieur du premier élément de commande (15), de sorte que, à l'état monté, l'élément de guidage (8) enserre le premier élément de commande (15) au moins en partie avec complémentarité de forme.

2. Connecteur à emboîtement selon la revendication 1, **caractérisé en ce que** le corps allongé (2) présente un axe longitudinal (3) perpendiculaire à une direction d'actionnement des deux éléments de commande (15, 16).

3. Connecteur à emboîtement selon la revendication 1 ou 2, **caractérisé en ce que** le corps allongé (2) se présente sous la forme d'une pièce en matière plastique.

4. Connecteur à emboîtement selon l'une des revendications précédentes, **caractérisé en ce que** la saillie de connecteur (7) se présente sous la forme d'une cheville surmoulée sur le corps allongé, et plus particulièrement sous la forme d'une cheville en matière plastique.

5. Connecteur à emboîtement selon l'une des revendications 1 à 3, **caractérisé en ce que** la saillie de connecteur se présente sous la forme d'une tige insérée ultérieurement dans le corps allongé, et plus particulièrement sous la forme d'une tige métallique (7).

6. Connecteur à emboîtement selon l'une des revendications précédentes, **caractérisé en ce qu'**est prévue, sur le corps allongé (2), une première face d'appui (10) qui agit dans la direction de l'axe longitudinal (3) du corps allongé (2) et contre laquelle s'applique, à l'état monté, une face latérale du premier élément de commande (15).

7. Connecteur à emboîtement selon l'une des revendications précédentes, **caractérisé en ce qu'**est prévue, sur le corps allongé (2), une deuxième face d'appui (9) qui agit dans la direction de l'axe longitudinal (3) du corps allongé (2) et contre laquelle s'applique, à l'état monté, une face latérale du deuxième élément de commande (16).

8. Appareil de commutation avec un module principal (12), un module additionnel (13) et un connecteur à emboîtement (1) selon la revendication 1.
